# EUROPÄISCHE PATENTSCHRIFT

(11) **EP 0 064 050 B1**
(45) Veröffentlichungstag und Bekanntmachung des Hinweises auf die Patenterteilung: **20.01.1988**
(21) Anmeldenummer: 82890060.5
(22) Anmeldetag: 29.04.1982
(51) Int. Cl.: A43B 13/08, A43B 1/06

(54) **Sohle für Schuhe und Verfahren zur Herstellung der Sohle**
Shoe sole and method of making the same
Semelle de chaussure et procédé pour sa fabrication

(30) Priorität: 29.04.1981 AT 1922/81
(43) Veröffentlichungstag der Anmeldung: 03.11.1982
(73) Patentinhaber: Ehrlich, Johann, A-3500 Krems a.d. Donau (AT)
(72) Erfinder: Ehrlich, Johann, A-3500 Krems a.d. Donau (AT)
(74) Vertreter: Boeckmann, Peter, Dipl.-Ing.

(56) Entgegenhaltungen:
- EP-A- 0 035 990
- EP-A- 0 036 407
- EP-A- 0 036 408
- EP-A- 0 043 369
- AU-B- 513 589
- CH-A- 238 679
- FR-A- 923 520
- FR-A- 992 943
- FR-A- 2 286 612

## Beschreibung

Die Erfindung betrifft eine Sohle für Schuhe, bestehend aus Holz oder holzähnlichen Werkstoffen, sowie einer Laufsohle, vorzugsweise aus Kunststoff, wobei etwa parallel zur Lauffläche und/oder zur der Fußsohle zugewendeten oberen Sohlenfläche zumindest eine sich über die gesamte Sohlenbreite erstreckende sowie vorzugsweise über die gesamte Sohlenlänge durchlaufende Zwischenschicht aus elastischem Material vorgesehen ist. Ferner betrifft die Erfindung ein Verfahren zur Herstellung einer solchen Sohle.

Unter dem Begriff "holzähnliche Werkstoffe" werden alle jene Werkstoffe verstanden, welche Lignit enthalten, vor allem aus Holzspänen unter Zusatz von Bindemitteln hergestelltes Preßholz, aus einzelnen Holzschichten, insbesondere aus Holzfurnier, hergestelltes Schichtholz (Sperrholz), aber auch Naturkork, aus zerkleinertem Kork unter Zusatz von Bindemitteln hergestellter Preßkork und aus einzelnen miteinander verbundenen Korkfolien bestehender Schichtkork.

Sohlen aus Holz sind bereits bekannt und weisen zahlreiche Vorteile auf. Solche Holzsohlen stützen insbesondere dann, wenn die der Fußsohle zugewendete obere Sohlenfläche eine der Fußsohle orthopädisch angepaßte, räumlich gekrümmte Form aufweist, also mit einer Innengelenkstütze, einer Außengelenkstütze, einer Fersenbettung, einer Mittelfußstütze, Ballenbettungen, einer Zehenbarriere usw. versehen ist, den Fuß in orthopädisch richtiger Weise ab und sind weiters kälteisolierend, temperaturregelnd und feuchtigkeitssaugend, also schweißaufnehmend, so daß solche aus Holz bestehenden Schuhsohlen hygienisch und angenehm zu tragen sind. Diese einen hervorragenden Tragekomfort des mit einer solchen Sohle versehenen Schuhs bewirkenden Eigenschaften weisen nicht nur Sohlen aus Massivholz auf, sondern auch Sohlen, die ganz oder teilweise aus den eingangs erwähnten holzähnlichen Werkstoffen bestehen. Nachteilig ist jedoch bei solchen aus Holz oder holzähnlichen Werkstoffen bestehenden bekannten Sohlen, daß beim Gehen insbesondere auf unebenem Boden auftretende Stöße ungedämpft auf den Fuß übertragen werden. Die an der Unterseite der bekannten Holzsohlen angebrachten Laufsohlen beispielsweise aus Kunststoff beheben diesen Nachteil zur zu einem geringen Maße, da diese Laufsohlen wegen der erforderlichen Abriebsfestigkeit entsprechend hart ausgebildet sein müssen und somit geringe stoßdämpfende Eigenschaften besitzen.

Aus der FR-A 2 286 612 ist eine Sohle bekanntgeworden, die aus zwei aus Massivholz bestehenden Teilen, nämlich aus einem oberen Teil und aus einem unteren Teil, besteht, zwischen welchen eine etwa parallel zur der Fußsohle zugewendeten oberen Sohlenfläche angeordnete Zwischenschicht aus Gummi vorgesehen ist, wobei an der Unterseite des unteren Teiles eine dünne Laufsohle befestigt ist. Bei dieser bekannten Ausführung wird zunächst der Schuhoberteil über den oberen, aus Massivholz bestehenden Sohlenteil gezwickt, also an der Unterseite dieses oberen, aus Massivholz bestehenden Sohlenteiles fixiert, so daß die Zwischenschicht nicht mit der gesamten Unterseite dieses oberen Teiles verbunden ist, weil zumindest teilweise der umgebogene Bereich des Schuhoberteiles zwischen der Zwischenschicht und dem oberen, aus Massivholz bestehenden Sohlenteil liegt. Die Zwischenschicht dient dort lediglich dazu, die Unebenheiten auszugleichen, die durch das Zwikken des Schuhoberteiles um den oberen, aus Massivholz bestehenden Teil sowie durch nicht parallel verlaufende Berührungsflächen zwischen dem oberen und dem unteren aus Massivholz bestehenden Teil entstehen.

Es ist Aufgabe der vorliegenden Erfindung, eine Sohle für Schuhe zu schaffen, bei welcher der Tragekomfort verbessert und eine gute Stoßdämpfung und gewisse Biegbarkeit der Sohle erzielt wird. Zur Lösung dieser Aufgabe wird vorgeschlagen, daß zumindest der oberhalb der Zwischenschicht angeordnete Teil, pegebenenfalls auch der unterhalb der Zwischenschicht angeordnete Teil aus wenigstens einer Schicht aus einem Holzfurnier oder einer Korkfolie besteht, und daß die benachbarte Zwischenschicht mit der gesamten Fläche dieses aus wenigstens einer Schicht aus einem Holzfurnier oder einer Korkfolie bestehenden Teiles unmittelbar, d.h. ohne eine Zwischenlage, verbunden ist. Dadurch wird eine schall- und stoßdämpfende Sohle geschaffen, ohne daß dadurch die durch die Verwendung von Holz oder holzähnlichen Werkstoffen erzielten Vorteile beeinträchtigt werden. Dadurch, daß zumindest der oberhalb der Zwischenschicht angeordnete Teil aus wenigstens einer Schicht aus einer Holzfurnier oder einer Korkfolie besteht und unmittelbar mit der Zwischenschicht verbunden ist, wird eine gewisse Biegbarkeit der Sohle erzielt, ohne daß das Holzfurnier bzw. die Korkfolie dabei bricht oder sonst beschädigt wird. Ohne Anordnung der Zwischenschicht würde die Holzfurnier bzw. Korkfolie auch bei geringen Biegebeanspruchungen zumindest einreissen, wodurch die Sohle unbrauchbar wird.

Durch entsprechende Farbgebung der Zwischenschicht kann außerdem der Sohle ein besonders dekoratives Aussehen gegeben werden.

In der Regel genügt es, eine einzige elastische Zwischenschicht vorzusehen, wenngleich auch die Anordnung mehrerer elastischer Zwischenschichten möglich ist. Wenn im Folgenden somit von elastischen Zwischenschichten gespruchen wird, so soll dadurch auch eine Anordnung mitumfaßt sein, bei welcher nur eine einzige elastische Zwischenschicht vorgesehen ist.

Die elastischen Zwischenschichten können aus einem elastomeren Kunststoff, beispielsweise aus thermoplastischem Kautschuk bzw. Polyurethan, oder aus einem Kunststoff mit elastomerähnlichen Eigenschaften, beispielsweise aus einem weich eingestellten Polyvinylchlorid, bestehen. Weiters ist es möglich, daß die elastischen Zwischenschichten aus Polybutadien bestehen, in welches gegebenenfalls kleine Hohlkügelchen, deren dünne Hülle aus Vinylidenchlorid-Copolymerisat besteht und deren Inneres ein Gas enthält, eingebettet sind. Durch die Verwendung eines Treibmittels bei Anwendung von Polyurethan bzw. durch die Einbettung dieser Hohlkügelchen in das Butadien wird ein Kunststoffschaum geschaffen, wodurch die elastischen Eigenschaften der Zwischenschichten verbessert werden. Besonders vorteilhaft hat es sich erweisen, wenn die elastischen Zwischenschichten aus einem gering geschäumten Kunststoff mit einer Dichte zwischen 0,6 und 0,9 bestehen.

Vorteilhaft ist es, wenn die elastischen Zwischenschichten in einem Abstand von der oberen Sohlenfläche angeordnet sind, welcher ein Drittel bis die Hälfte der durchschnittlichen Sohlendicke im Bereich des Vorderfußes beträgt. Bei dickeren Sohlen, beispielsweise bei Sohlen für sogenannte Clogs, wird hiebei die elastische Zwischenschicht etwa in einem Abstand von einem Drittel der mittleren Sohlendicke angeordnet sein, bei dünneren Sohlen, beispielsweise für modische Damenschuhe, etwa in der Mitte der Gesamtdicke.

Es ist nicht unbedingt erforderlich, daß zu beiden Seiten einer elastischen Zwischenschicht dasselbe Material angeordnet ist, es sind vielmehr die verschiedensten Kombinationen möglich. So kann beispielsweise auf einer Seite der elastischen Zwischenschicht massives Holz und auf der anderen Seite Schichtholz oder Kork, oder auf der einen Seite Schichtholz und auf der anderen Seite Schichtkork vorgesehen sein. Alle Variationsmöglichkeiten zwischen Holz und den eingangs aufgezählten holzähnlichen Werkstoffen sind möglich.

Besteht die Sohle aus einzelnen Schichten aus Holz oder holzähnlichen Werkstoffen, also beispielsweise aus Holzfurnieren oder aus Korkfolien, so kann gemäß einer bevorzugten Ausführungsform der Erfindung anstelle einer solchen Schicht eine elastische Zwischenschicht angeordnet sein. Bei einer solchen Ausführungsform wirkt die elastische Zwischenschicht in keiner Weise störend, da sie sich in die ohnedies vorhandene Schichtung harmonisch einfügt. Es kann vielmehr durch die Anordnung dieser Zwischenschicht der durch die Schichtung erzielte dekorative Effekt sogar noch besser wirksam gemacht werden.

Wie bereits eingangs erwähnt, ist es von Vorteil, wenn die Sohle an ihrer oberen Sohlenfläche eine der Fußsohle orthopädisch angepaßte, räumlich gekrümmte Form aufweist, durch die der Fuß in richtiger Weise abgestützt wird. Bei der Herstellung von aus Schichten bestehenden Sohlen wurden bisher die Sohlen nach Auftragen des Klebstoffes zwischen den einzelnen Schichten in einer entsprechend geformten Presse solange eingespannt, bis einerseits eine dauerhafte Verbindung zwischen den einzelnen Schichten hergestellt war, anderseits die obersten Schichten in der gewünschten Weise eine bleibende Verformung erfahren hatten. Bei dieser Vorgangsweise besteht jedoch die Gefahr, daß die Schichten bei dieser Verformung reißen und springen. Insbesondere an Stellen, wo die obere Sohlenfläche einen Höker besitzt, also beispielsweise bei der Zehenbarriere, ist diese Gefahr sehr groß. Derartige an der oberen Sohlenfläche mit Sprüngen, Rissen od. dgl. versehene Schuhsohlen sind jedoch unbrauchbar, da diese Fehler nicht mehr saniert werden können. Erfindungsgemäß kann nun diese Gefahr dadurch verringert werden, daß die der oberen Sohlenfläche benachbarte elastische Zwischenschicht an ihrer dieser Sohlenfläche zugekehrten Oberseite eine der Fußsohle orthopädisch angepaßte, räumlich gekrümmte Form aufweist, wogegen die Unterseite dieser Schicht lediglich in Sohlenlängsrichtung gekrümmt ausgebildet ist. In diesem Fall brauchen nicht mehr sämtliche Schichten einer Verformung unterzogen werden, sondern es müssen nur mehr die oberhalb der in der genannten Weise ausgebildeten elastischen Zwischenschicht angeordneten Teile aus Holz oder holzähnlichen Werkstoffen entsprechend verformt werden und an die Oberseite dieser Zwischenschicht angepaßt werden, wodurch die Gefahr einer Beschädigung dieser Teile beim Verformen wesentlich verringert wird und sich die Sohle wesentlich leichter und einfacher herstellen läßt. An der unten nur in Sohlenlängsrichtung gekrümmt ausgebildeten, quer dazu jedoch geradlinig verlaufenden Sohle lassen sich auch Laufsohle und Absatz leichter anbringen und es wird die Standfestigkeit dieser Sohle erhöht. Die besondere Ausbildung der elastischen Zwischenschicht erfordert keinen zusätzlichen Arbeitsaufwand, da diese Zwischenschicht ohnedies in einer Form hergestellt wird und es lediglich notwendig ist, diese Form entsprechend zu gestalten.

Um eine bessere Verbindung zwischen den elastischen Zwischenschichten und den benachbarten Sohlenteilen aus Holz oder holzähnlichen Werkstoffen zu gewährleisten, können erfindungsgemäß die elastischen Zwischenschichten an ihrer Oberseite und/oder an ihrer Unterseite mit in die benachbarten Sohlenteile eindringenden Vorsprüngen, beispielsweise Zapfen, versehen sein.

Bei einstückig ausgebildeten Sohlen aus Holz oder holzähnlichen Werkstoffen besteht der Nachteil, daß diese Sohlen infolge ihrer Steifigkeit der Abrollbewegung des Fußes beim Gehen hinderlich sind. Man hat daher bereits Sohlen vorgeschlagen, die aus zwei Holzteilen bestehen, die im Ballenbereich durch einen flexiblen Verbindungsteil miteinander verbunden sind. Bei den erfindungsgemäß ausgebildeten Sohlen kann nun eine solche Biegbarkeit im Ballenbereich dadurch hergestellt werden, daß die Sohlenteile aus Holz oder holzähnlichen Werkstoffen, zumindest einmal durch quer zur Sohlenlängsrichtung verlaufende, mit Füllmaterial ausgefüllte Zwischenräume unterteilt sind und durch die elastischen Zwischenschichten miteinander verbunden sind. Die einzelnen Sohlenienteile können hiebei entweder über die ganze Sohlenlänge durchgehend hergestellt und dann im Ballenbereich getrennt werden oder es können die Vorderteile und Hinterteile gesondert hergestellt werden, was deshalb von Vorteil ist, da dann die Verwindungskräfte beim Formen der Schuhsohle geringer sind.

Das Füllmaterial besteht bei Sohlen geringer Dicke aus in die Zwischenräume eingeklebtem, eingegossenem oder eingespritztem ungeschäumten Kunststoff, beispielsweise aus Polyurethan, Polyvinylchlorid oder thermoplastischem Kautschuk. Da der Zwischenraum infolge der Anordnung der elastischen Zwischenschicht kleingehalten werden kann, erfährt bei solchen Sohlen geringer Dicke das Füllmaterial beim Abbiegen keine allzugroße Verformung, welche von dem ungeschäumten Kunststoff ohne weiteres ausgenommen werden kann. Bei Sohlen großer Dicke hingegen besteht das Füllmaterial zweckmäßig aus geschaümten, Kunststoff, vorzugsweise aus geschäumtem Polyurethan, da ein solcher Kunststoff in der Lage ist, bei vollständiger Ausfüllung der Zwischenräume die beim Abbiegen entstehende Materialstauchung in sich aufzunehmen, ohne daß dadurch an der oberen Sohlenfläche ein Höker entsteht, der vom Träger eines mit einer erfindungsgemäßen Sohle ausgestatteten Schuhs als unangenehm empfunden wird.

Eine bessere Verbindung zwischen den einzelnen Sohlenteilen läßt sich dadurch erzielen, daß in den elastischen Zwischenschichten im Bereich der zwischenräume Löcher vorgesehen sind, durch welche das FÜllmaterial hindurchtritt. Durch diese Löcher erfolgt eine Verbindung zwischen dem oberhalb und unterhalb einer elastischen Zwischenschicht im Zwischenraum angeordneten Füllmaterial, so daß dadurch die Festigkeit der Konstruktion verbessert wird.

Die Breite der Zwischenräume - gemessen in der Sohlenlängsrichtung - ist zumindest in dem der oberen Sohlenfläche zugewendeten Randbereich, vorzugsweise auch in dem der Lauffläche zugewendeten Randbereich, größer als die kleinste Breite im dazwischenliegenden Mittelbereich. Durch diese Vergrößerung des Zwischenraumes in den Randbereichen wird der Vorteil erzielt, daß die spezifische Dehnung bzw. Stauchung des Füllmaterials beim Abbiegen der Sohle wesentlich geringer wird und daher nicht die Gefahr besteht, daß dabei das Füllmaterial reißt, Zweckmäßig gehen die breiteren Randbereiche angerundet in den Mittelbereich über. Dadurch werden scharfe Kanten vermieden, in welchen beim Abbiegen große Zug- und Druckspannungen auftreten, die zu einer Zerstörung des Füllmaterials im Zwischenraum führen können. Die breiteren Randbereiche gehen hiebei in vorteilhafter Weise tangential in die jeweiligen Sohlenflächen über, wodurch keine Stufen an der Übergangsstelle entstehen, die insbesondere an der an der Fußsohle anliegenden oberen Sohlenfläche vom Benützer des Schuhs als Störend empfunden werden.

Die erfindungsgemäß ausgebildete Sohle kann als Brandsohle benützt werden, über die der Schuhoberteil gezwickt wird, worauf die Laufsohle angeklebt wird. Es ist aber auch möglich, den Schuhoberteile seitlich an der Sohle zu befestigen. In diesem Fall wurde bisher der Schuhoberteil an der aus Holz oder holzähnlichen Werkstoffen bestehenden Sohle durch Klammern oder Nageln befestigt. Diese Arbeit muß von geschulten Fachkräften händisch durchgeführt werden, wobei es schwierig ist, die Klammer- oder Nagelvorrichtung an der richtigen Stelle anzusetzen, an welcher eine einwandfreie Verankerung des Schuhoberteiles an der Schuhsohle gewährleistet ist. Außerdem besteht bei dieser Vorgangsweise immer die Gefahr, daß das Holz springt, splittert oder reißt und der Schuh dadurch unbrauchbar wird bzw. sich der Oberteil wieder von der Sohle löst. Um diese Nachteile zu vermeiden und um eine einwandfreie Befestigung des Schuhoberteiles an der Sohle sicherzustellen, können nun gemäß einem weiteren Merkmal der Erfindung in dem einen Teil der Sohlenseitenfläche bildenden Rand einer elastischen Zwischenschicht Öffnungen vorgesehen sein, in welchen Befestigungselemente zur Befestigung des Schuhoberteiles verankerbar sind. Dadurch, daß diese Öffnungen für die Befestigung des Schuhoberteiles in der elastischen Zwischenschicht vorgeformt sind, ist einerseits die Lage, an welcher die Befestigungselement angebracht werden müssen, genau definiert und es können daher die Befestigungselemente auch von ungelernten Kräften angebracht werden, anderseits erfolgt keine oder nur eine geringfügige Materialverdrängung beim Anbringen der Befestigungslemente, so daß auch hiedurch mit Sicherheit keine Beschädigung der Sohle entsteht.

Der Querschnitt der Öffnungen ist in der Regel rund. Dies setzt jedoch eine gewisse Dicke der elastischen Zwischenschicht voraus. Um nun diese Zwischenschicht dünn halten zu können und beispielsweise in ihrer Dicke an die Dicke der Schichten einer Schichtsohle anpassen zu können, sind gemäß einem weiteren Merkmal der Erfindung die Öffnungen im Querschnitt oval mit ihrer Längserstreckung in Sohlenlängsrichtung verlaufend ausgebildet.

Die Befestigungselemente können beispielsweise von in die Öffnungen einschraubbaren Schrauben gebildet sein. Hiebei können entweder die Öffnungen mit einem entsprechenden Innengewinde versehen sein oder es können Schrauben mit einem selbstschneidenden Gewinde verwendet werden, so daß das Gewinde in den Öffnungen durch Einschrauben dieser Schrauben gebildet wird. Die Verwendung von Schrauben weist den Vorteil auf, daß sie wieder herausgeschraubt werden können, so daß beispielsweise ein Oberteil gegen einen anderen ausgetauscht werden kann. In der Regel ist ein solcher Austausch jedoch nicht erforderlich. In diesem Fall können beispielsweise die Befestigungselemente von mit Widerhaken versehenen Stiften gebildet sein, die mit Vorsprüngen im Inneren der Öffnungen zusammenwirken. Eine solche Ausführungsform weist den Vorteil auf, daß für die Befestigung des Schuhoberteiles die Stifte einfach in die Öffnungen hineingedrückt werden müssen und dann infolge der Widerhaken in diesen Öffnungen verankert sind, der Befestigungsvorgang erfolgt somit gegenüber dem Vorgang bei Verwendung von Schrauben einfacher und rascher.

Es können aber auch die Öffnungen quer zur Sohlenlängsrichtung über die ganze Sohlenbreite durchlaufen, wobei die Befestigungselemente von zwei von beiden Seiten in jeweils eine Öffnung einführbaren Stiften od. dgl. gebildet sind, die an ihren gegenüberliegenden Enden über eine Kupplungsvorrichtung verbindbar sind. Beispielsweise kann der eine Stift an seinem Ende mit einem Außengewinde und der andere Stift an seinem Ende mit einer mit einem Innengewinde versehenen Hülse ausgestattet sein, wobei das Außengewinde des einen Stiftes nach dem Einführen in die Öffnung in das Innengewinde der Hülse des anderen Stiftes eingeschraubt werden kann. Es sind aber auch Steckverbindungen mit Widerhaken oder andere Kupplungen möglich. Schließlich können die Öffnungen quer zur Sohlenlängsrichtung über die ganze Sohlenbreite durchlaufen, wobei die Befestigungselemente von durch die Öffnungen hindurchgeführten und mit dem Schuhoberteil verbindbaren Schnüren, Bändern od. dgl. gebildet sind. Diese beispielsweise aus Leder oder Kunststoff bestehenden Schnüre bzw. Bänder werden durch die über die ganze Sohlenbreite durchlaufenden Öffnungen hindurchgezogen, dann durch entsprechende Öffnungen im Schuhoberteil hindurchgeführt und schließlich an den Enden verknüpft. Eine solche Ausführungsform ergibt den Vorteil, daß durch Wahl entsprechender Schuhoberteile und Bänder das modische Aussehen des Schuhs vom Benützer selbst weitgehend variiert werden kann.

Besonders vorteilhaft ist es, wenn in axialer Verlängerung der Öffnungen vom Rand der elastischen Zwischenschicht abstehende hülsenartige Vorsprünge vorgesehen sind. Dadurch wird die Vorgangsweise bei der Befestigung des Schuhoberteiles vereinfacht und eine zusätzliche Verankerung des Schuhoberteiles erzielt. In diesen Schuhoberteil müssen ohnedies Löcher für das Hindurchführen der Befestigungselemente hergestellt werden. Es können nun diese Löcher ohne zusätzlichen Arbeitsvorgang mit Abmessungen ausgeführt werden, die den Außenabmessungen der hülsenartigen Vorsprünge entsprechen, so daß der Schuhoberteil mit seinen Löchern zunächst auf diese hülsenartigen Vorsprünge aufgeschoben werden kann und dadurch so weit auf der Sohle fixiert ist, daß dann die Befestigungselemente leicht eingesetzt werden können. Außerdem müssen bei dieser Ausführungsform die vom Schuhoberteil auf die Sohle übertragenen Kräfte nicht zur Gänze von den Befestigungselementen aufgenommen werden, sondern werden teilweise auch von den hülsenartigen Vorsprüngen übernommen, wodurch eine Entlastung der Befestigungselemente eintritt.

Bei Sohlen, bei welchen die Schuhoberteile nicht gezwickt werden, sondern seitlich an der Sohle befestigt werden, empfiehlt es sich, die Laufsohle mit dem Füllmaterial zer Zwischenräume einstückig auszubilden.

Beim Herstellen einer erfindungsgemäßen Sohle kann so vorgegangen werden, daß die vorgefertigten Zwischenschichten mit zumindest einem der benachbarten Teile aus Holz oder holzähnlichem Werkstoff durch Kleben verbunden werden, wobei gegebenenfalls die zu verbindende Oberfläche dieser Teile aus Holz oder holzähnlichem Werkstoff mit einem Primer vorbehandelt wird. Es kann aber auch zumindest einer der einer Zwischenschicht benachbarten Teile aus Holz oder holzähnlichem Werkstoff in eine Form eingelegt werden sowie gegebenenfalls an der mit der Zwischenschicht zu verbindenden Oberfläche mit einem Primer vorbehandelt werden, worauf das die Zwischenschicht bildende Material in die Form eingegossen oder eingespritzt und bei kompakter Zwischenschicht aushärten bzw. bei geschäumter Zwischenschicht ausschäumen gelassen wird. Bei diesen beiden Verfahrensarten sind alle möglichen Varianten denkbar. So ist es beispielsweise bei Anordnung einer einzigen Zwischenschicht möglich, diese an einen der beiden Teile aus Holz oder holzähnlichem Werkstoff anzugießen, anzuspritzen bzw. anzuschäum und anschliessend den anderen der beiden Teile aus Holz oder holzähnlichem Werkstoff an diese so mit dem ersten Teil verbundene Zwischenschicht anzukleben.

Soll eine Sohle hergestellt werden, deren obere Sohlenfläche eine der Fußsohle, orthopädisch angepaßte, räumlich gekrümmte Form aufweist, so ist es vorteilhaft, wenn die Form in ihrem der oberen Sohlenfläche entsprechenden Teil ein der Fußsohle orthopädisch angepaßte, räumlich gekrümmte Form aufweist, wobei der in diesen Formteil eingelegte Teil aus Holz oder holzähnlichem Werkstoff aus einer dünnen Schicht, z.B. aus einer Holzfurnier oder einer Korkfolie, besteht. In diesem Fall ist es nämlich nicht erforderlich, dieser in die Form eingelegten Schicht vor dem Einlegen eine entsprechende räumlich gekrümmte Form zu verleihen, denn der in die Form eingespritzte oder eingegossene Kunststoff drückt diese dünne Schicht an die entsprechend ausgebildete Formwandung an, so daß dann diese Schicht ohne zusätzliche Maßnahmen die gewünschte räumliche Krümmung erhält.

In der Zeichnung ist die Erfindung an Hand von Ausführungsbeispielen schematisch veranschaulicht. Fig. 1 ziegt eine erfindungsgemäß ausgebildete Schuhsohle mit größerer Dicke, wie sie beispielsweise für sogenannte Clogs Verwendung findet, in einem Längsschnitt nach der Linie I-I der Fig. 2. Fig. 2 stellt eine Draufsicht auf diese Sohle in Richtung des Pfeiles 11 in Fig. 1 dar. Fig. 3 zeigt in Seitenansicht ein weiteres Ausführungsbeispiel einer erfindungsgemäßen, dünn ausgebildeten Schichtsohle und Fig. 4 stellt teilweise in Draufsicht, teilweise im Schnitt durch eine Öffnung der Zwischenschicht, die Sohle nach Fig. 3 dar.

Die in den Fig. 1 und 2 dargestellte Sohle besteht aus Teilen 1, 2 aus Holz oder holzähnlichen Werkstoffen, die über eine Zwischenschicht 3 aus elastischem Material miteinander verbunden sind, sowie aus einer an der Sohlenunterseite angebrachten Laufsohle 4. Die Zwischenschicht 3 erstreckt sich über die ganze Länge und Breite der Sohle etwa parallel zur oberen Sohlenfläche 5 in einem Abstand von dieser oberen Sohlenfläche, der ungefähr gleich ist einem Drittel der Sohlendicke im Bereich des Vorderfußes.

Um die Sohle im Ballenbereich biegsam zu machen, damit sie sich der Abrollbewegung des Fußes beim Gehen anpassen kann, ist der Teil 1 im Ballenbereich unterteilt, so daß die Abschnitte 1' und 1" entstehen. An der gleichen Stelle erfolgt auch eine Unterteilung des Teiles 2 in die Abschnitte 2' und 2". Der bei der Unterteilung entstehende Zwischenraum 6 ist mit einem Füllmaterial 7 ausgefüllt, das durch im Bereich dieses Zwischenraumes 6 in der elastischen Zwischenschicht vorgesehene Öffnungen 8 hindurchtritt und welches auch die Laufsohle 4 bildet. In Sohlenlängsrichtung gemessen ist die Breite B des Zwischenraumes 6 zumindest in dem der oberen Sohlenfläche 5 zugewendeten Randbereich, vorzugsweise auch in dem der Laufsohle 4 zugewendeten Randbereich, größer als die kleinste Breite im dazwischenliegenden Mittelbereich. Die beiden Randbereiche des Zwischenraumes 6 gehen abgerundet in den Mittelbereich und tangential in die obere Sohlenfläche 5 über.

Am Rand der elastischen Zwischenschicht 3, welcher einen Teil der Sohlenseitenfläche bildet, sind Öffnungen 9 vorgesehen, in welchen nicht dargestellte Befestigungselemente, beispielsweise Schrauben, stifte od dgl., zur Befestigung des Schuhoberteiles verankert werden können. Bei der Ausführungsform nach Fig. 1 und 2 bestehen die Öffnungen 9 aus Sacklöchern, in welche Schrauben eingeschraubt oder mit Widerhaken versehene Stifte eingesetzt werden können.

Rund um die Öffnungen 9 sind vom Rand der elastischen Zwischenschicht 2 abstehende hülsenartige Vorsprünge 10 vorgesehen, deren äußere Abmessungen so groß sind wie die an den entsprechenden Stellen im Schuhoberteil gestanzten Löcher, so daß der Schuhoberteil bei der Herstellung der Verbindung mit der Sohle zunächst mit diesen Löchern über die hülsenartigen Vorsprünge 10 geschoben werden kann. Dadurch wird eine Vorfixierung des Schuhoberteiles erzielt, durch welche das Einsetzen der Schrauben oder Stifte in der Öffnungen 9 erleichtert wird. Außerdem wird ein Teil der vom Schuhoberteil auf die Schuhsohle an den Befestigungsstellen übertragenen Kräfte von diesen hülsenartigen Vorsprüngen 10 aufgenommen, wodurch die Schrauben oder Stifte entlastet werden.

Die Fig. 3 und 4 zeigen eine Sohle mit geringer Dicke, bei welcher der Absatz 11 aus einem gesonderten Teil besteht, der zweckmäßig auch aus Holz oder einem holzähnlichen Werkstoff hergestellt ist. Der Sohlenteil 1 besteht aus mehreren, beispeilsweise aus drei Schichten, beispielsweise aus Furnierholz, der Teil 2 besteht gleichfalls aus mehreren, beispielsweise aus fünf Schichten aus Furnierholz. Es können aber einzelne Schichten beispielsweise auch aus Korkfolien gebildet sein. Bei der in den Fig. 3 und 4 dargestellten Ausführungsform ist keine Unterteilung der Sohle im Ballenbereich vorgesehen, wie dies bei der Sohle nach Fig. 1 und 2 der Fall ist, es kann jedoch selbstverständlich auch bei dieser Ausführungsform nach den Fig. 3 und 4 eine Unterteilung der Sohle im Ballenbereich in entsprechender Weise vorgenommen werden.

Um die Zartheit dieser aus einzelnen Schichten bestehenden Sohle nicht zu stören, muß die Dicke der elastischen Zwischenschicht 3 den übrigen Schichtdicken angepaßt werden. In Einem solchen Fall bereitet es Schwierigkeiten, die Öffnungen 9 und die in Verlängerung dieser Öffnungen abstehenden hülsenartigen Vorsprünge 10 unterzubringen, wenn ihr Querschnitt, wie dies bei der Ausführungsform nach den Fig. 1 und 2, der Fall ist, kreisrund ist. Es ist daher in diesem Fall zweckmäßig, diese Öffnungen 9 und auch die hülsenartigen Vorsprünge 10 im Querschnitt oval mit ihrer Längserstreckung in Sohlenlängsrichtung verlaufend auszubilden.

Die Öffnungen 9 sind nicht wie bei der Ausführungsform nach den Fig. 1 und 2 als Sacklöcher ausgebildet, sondern, wie aus Fig. 4 hervorgeht, diese Öffnungen 9 laufen über die ganze Sohlenbreite durch. Dies bringt verschiedene Vorteile mit sich. So können zur Befestigung des Oberteiles von beiden Seiten Stifte od. dgl. in eine Öffnung 9 eingeführt werden, die dann an ihren in der Öffnung 9 gegenüberliegenden Enden miteinander verbunden werden, beispielsweise durch ein Schraubgewinde oder eine Steckkupplung, oder es können für die Befestigung des Schuhoberteiles an der Sohle durch die durchlaufenden Öffnungen 9 Bänder oder Schnüre hindurchgezogen werden.

Während bei der Ausführungsform nach Fig. 1 die Öffnungen 9 rund um die gesamte Sohle angeordnet sind, sind bei der Ausführungsform nach den Fig. 3 und 4 nur im vorderen Sohlenbereich solche Öffnungen 9 vorgesehen, da beispielsweise bei Sandalen nur in diesem Bereich eine Befestigung des Schuhoberteiles an der Sohle erfolgt.

Bei der Ausführungsform nach den Fig. 3 und 4 weist die obere Sohlenfläche 5 eine der Fußsohle orthopädisch angepaßte, räumlich gekrümmte Form auf, so daß der Fuß in orthopädisch richtiger Weise abgestützt wird. Um diese besondere Form der oberen Sohlenfläche sicherzustellen, ist die elastische Zwischenschicht 3 an ihrer dieser oberen Sohlenfläche 5 zugekehrten Oberseite mit einer entsprechend räumlich gekrümmten Form versehen, wogegen die Unterseite der elastischen Zwischenschicht 3 lediglich in Sohlenlängsrichtung gekrümmt ausgebildet ist. Es müssen dann nur die oberhalb der elastischen Zwischenschicht 3 angeordneten Schichten, also der Teil 1, so verformt werden, daß die obere Sohlenfläche 5 die gewünschte räumliche Krümmung besitzt. Dadurch wird die Herstellung der Sohle vereinfacht und die Gefahr einer Beschädigung der oberen Sohlenfläche 5 beim Verformen wesentliche verringert.

## Patentansprüche

1. Sohle für Schuhe, bestehend aus Holz oder holzähnlichen Werkstoffen sowie einer Laufsohle (4), vorzugsweise aus Kunststoff, wobei etwa parallel zur Lauffläche und/oder zur der Fußsohle zugewendeten oberen Sohlenfläche (5) zumindest eine sich über die gesamte Sohlenbreite erstreckende sowie vorzugsweise über die gesamte Sohlenlänge durchlaufende Zwischenschicht (3) aus elastischem Material vorgesehen ist, dadurch gekennzeichnet, daß zumindest der oberhalb der Zwischenschicht angeordnete Teil (1), gegebenenfalls auch der unterhalb der Zwischenschicht angeordnete Teil (2) aus wenigstens einer Schicht aus einem Holzfurnier oder einer Korkfolie besteht, und daß die benachbarte Zwischenschicht (3) mit der gesamten Fläche dieses aus wenigstens einer Schicht aus einem Holzfurnier oder einer Korkfolie bestehenden Teiles (1, 2) unmittelbar, d.h. ohne eine Zwischenlage, verbunden ist.

2. Sohle nach Anspruch 1, dadurch gekennzeichnet, daß die elastischen Zwischenschichten (3) aus einem elastomeren Kunststoff, beispielsweise aus thermoplastischem Kautschuk bzw. aus Polyurethan, oder aus einem Kunststoff mit elastomerähnlichen Eigenschaften, beispielsweise aus einem weich eingestellten Polyvinylchlorid, bestehen.

3. Sohle nach Anspruch 1, dadurch gekennzeichnet, daß die elastischen Zwischenschichten (3) aus Polybutadien bestehen, in welches gegebenenfalls kleine Hohlkügelchen, deren dünne Hülle aus Vinylidenchlorid-Copolymerisat besteht und deren Inneres ein Gas enthält, eingebettet sind.

4. Sohle nach Anspruch 1, 2 oder 3, dadurch gekennzeichnet, daß die elastischen Zwischenschichten (3) aus einem gering geschäumten Kunststoff mit einer Dichte zwischen 0,6 und 0,9 bestehen.

5. Sohle nach einem der Ansprüche 1 bis 4, dadurch gekennzeichnet, daß die elastischen Zwischenschichten (3) in einem Abstand von der oberen Sohlenfläche (5) angeordnet sind, welcher ein Drittel bis die Hälfte der durchschnittlichen Sohlendicke im Bereich des Vorderfußes beträgt.

6. Sohle, bestehend aus einzelnen Schichten aus Holz oder holzähnlichen Werkstoffen, nach einem der Ansprüche 1 bis 5, dadurch gekennzeichnet, daß anstelle einer Schicht eine elastische Zwischenschicht (3) angeordnet ist.

7. Sohle nach einem der Ansprüche 1 bis 6, dadurch gekennzeichnet, daß die der oberen Sohlenfläche (5) benachbarte elastische Zwischenschicht (3) an ihrer dieser Sohlenfläche zugekehrten Oberseite eine der Fußsohle orthopädisch angepaßte, räumlich gekrümmte Form aufweist, wogegen die Unterseite dieser Schicht lediglich in Sohlenlängsrichtung gekrümmt ausgebildet ist.

8. Sohle nach einem der Ansprüche 1 bis 7, dadurch gekennzeichnet, daß die elastischen Zwischenschichten (3) an ihrer Oberseite und/ oder an ihrer Unterseite mit in die benachbarten Sohlenteile (1, 2) aus Holz oder holzähnlichen Werkstoffen eindringenden Vorsprüngen, beispielsweise Zapfen, versehen sind.

9. Sohle nach einem der Ansprüche 1 bis 8, dadurch gekennzeichnet, daß die Sohlenteile (1, 2) aus Holz oder holzähnlichen Werkstoffen zumindest einmal durch quer zur Sohlenlängsrichtung verlaufende, mit Füllmaterial (7) ausgefüllte Zwischenräume (6) unterteilt sind und durch die elastischen Zwischenschichten (3) miteinander verbunden sind.

10. Sohle nach Anspruch 9, dadurch gekennzeichnet, daß das Füllmaterial (7) bei Sohlen geringer Dicke aus in die Zwischenräume (6) eingeklebtem, eingegossenem oder eingespritztem ungeschäumten Kunststoff, beispielsweise aus Polyurethan, Polyvinylchlorid oder thermoplastischem Kautschuk, besteht.

11. Sohle nach Anspruch 9, dadurch gekennzeichnet, daß das Füllmaterial (7) bei sohlen großer Dicke aus geschäumtem Kunststoff, vorzugsweise aus geschäumtem Polyurethan, besteht.

12. Sohle nach einem der Ansprüche 1 bis 11, dadurch gekennzeichnet, daß in den elastischen Zwischenschichten (3) im Bereich der Zwischenräume (6) Löcher (8) vorgesehen sind, durch welche das Füllmaterial (7) hindurchtritt.

13. Sohle nach einem der Ansprüche 1 bis 12, dadurch gekennzeichnet, daß das Füllmaterial (7) aus demselben Material besteht wie die elastischen Zwischenschichter, vorzugsweise zumindest teilweise einstückig mit den elastischen Zwischenschichten (3) ausgebildet ist.

14. Sohle nach einem der Ansprüche 1 bis 13, dadurch gekennzeichnet, daß die Breite (B) der Zwischenräume (6) - gemessen in der Sohlenlängsrichtung - zumindest in dem der oberen Sohlenfläche (5) zugewendeten Randbereich, vorzugsweise auch in dem der Lauffläche zugewendeten Randbereich, größer ist als die kleinste Breite im dazwischenliegenden Mittelbereich.

15. Sohle nach Anspruch 14, dadurch gekennzeichnet, daß die breiteren Randbereiche abgerundet in den Mittelbereich übergehen.

16. Sohle nach Anspruch 14 und 15, dadurch gekennzeichnet, daß die breiteren Randbereiche tangential in die jeweiligen Sohlenfläche übergehen.

17. Sohle nach einem der Ansprüche 1 bis 16, dadurch gekennzeichnet, daß in dem einen Teil der Sohlenseitenfläche bildenden Rand einer elastischen Zwischenschicht (3) Öffnungen (9) vorgesehen sind, in welchen Befestigungselemente zum Befestigen des Schuhoberteiles verankerbar sind.

18. Sohle nach Anspruch 17, dadurch gekennzeichnet, daß die Öffnungen (9) im Querschnitt oval mit ihrer Längerstreckung in Sohlenlängsrichtung verlaufend ausgebildet sind.

19. Sohle nach Anspruch 17 oder 18, dadurch gekennzeichnet, daß die Befestigungselemente von in die Öffnungen (9) einschraubbaren Schrauben gebildet sind.

20. Sohle nach Anspruch 17 oder 18, dadurch gekennzeichnet, daß die Befestigungselemente von mit Widerhaken versehenen Stiften gebildet sind, die mit Vorsprüngen im Inneren der Öffnungen (9) zusammenwirken.

21. Sohle nach Anspruch 17 oder 18, dadurch gekennzeichnet, daß die Öffnungen (9) quer zur Sohlenlängsrichtung über die ganze Sohlenbreite durchlaufen und daß die Befestigungselemente von zwei von den beiden Seiten in jeweils eines Öffnung (9) einführbaren Stiften od. dgl. gebildet sind, die an ihren gegenüberliegenden Enden über eine Kupplungsvorrichtung verbindbar sind.

22. Sohle nach Anspruch 17 oder 18, dadurch gekennzeichnet, daß die Öffnungen (9) quer zur Sohlenlängsrichtung über die ganze Sohlenbreite durchlaufen und daß die Befestigungselemente von durch die Öffnungen (9) hindurchgeführten und mit dem Schuhoberteil verbindbaren Schnüren, Bändern od. dgl. gebildet sind.

23. Sohle nach einem der Ansprüche 17 bis 22, dadurch gekennzeichnet, daß in axialer Verlängerung der Öffnungen (9) vom Rand der elastischen Zwischenschicht (3) abstehende hülsenartige Vorsprünge (10) vorgesehen sind.

24. Sohle nach einem der Ansprüche 1 bis 23, dadurch gekennzeichnet, daß die Laufsohle (4) mit dem Füllmaterial (7) der Zwischenräume (6) einstückig ausgebildet ist.

25. Verfahren zum Herstellen einer Sohle nach einem der Ansprüche 1 bis 24, dadurch gekennzeichnet, daß die vorgefertigten Zwischenschichten mit zumindest einem der benachbarten Teile aus Holz oder holzähnlichen Werkstoffen durch Kleben verbunden werden, wobei gegebenenfalls die zu verbindende Oberfläche dieser Teile aus Holz oder holzähnlichen Werkstoffen mit einem Primer vorbehandelt wird.

26. Verfahren zur Herstellung einer Sohle nach einem der Ansprüche 1 bis 24, dadurch gekennzeichnet, daß zumindest einer der einer Zwischenschicht benachbarten Teile aus Holz oder holzähnlichen Werkstoffen in eine Form eingelegt wird, der gegebenenfalls an der mit der Zwischenschicht zu verbindenden Oberfläche mit einem Primer vorbehandelt wird, und hierauf das die Zwischenschicht bildende Material in die Form eingegossen oder eingespritzt und bei kompakter Zwischenschicht aushärten bzw. bei geschäumter Zwischenschicht ausschäumen gelassen wird.

27. Verfahren nach Anspruch 26, dadurch gekennzeichnet, daß die Form in ihrem der oberen Sohlenfläche entsprechenden Teil eine der Fußsohle orthopädisch angepaßte, räumlich gekrümmte Gestalt aufweist, und daß der in diesen Formteil eingelegte Teil aus Holz oder holzähnlichen Werkstoffen aus einer dünne Schicht, z.B. aus einer Holzfurnier oder einer Korkfolie, besteht.

## Revendications

1. Semelle de chaussure, qui est constituée de bois ou de matières analogues à du bois, ainsi que d'une semelle d'usure (4), de préférence en matière plastique, et dans laquelle il est prévu, sensiblement parallèlement à la surface d'usure et/ou à la surface supérieure (5) de la semelle qui est tournée vers la plante du pied, au moins une couche intermédiaire en matière élastique (3) qui s'étend sur toute la largeur de la semelle et traverse celle-ci de préférence sur toute sa longueur, caractérisée en ce qu'au moins la partie (1) disposée au-dessus de la couche intermédiaire et éventuellement aussi la partie (2) disposée au-dessous de cette couche intermédiaire sont constituées d'au moins une couche en un contreplaqué ou une feuille de liège et en ce que la couche intermédiaire voisine (3) est fixé directement, c'est-à-dire sans couche intercalée, à toute la surface de cette partie (1, 2) constituée d'au moins une couche de contreplaqué ou de feuille de liège.

2. Semelle selon la revendication 1, caractérisée en ce que les couches intermédiaires élastiques (3) consistent en une matière plastique élastomère, par exemple en un caoutchouc thermoplastique ou en polyurèthanne, ou en une matière plastique à propriétés analogues à celles des élastomères, par exemple en un chlorure de polyvinyle mis en place à l'état non durci.

3. Semelle selon la revendication 1, caractérisée en ce que les couches intermédiaires élastiques (3) consistent en un polybutadiène dans lequel sont éventuellement noyées de petites billes creuses dont la coquille mince consiste en un copolymère de chlorure de vinylidène et dont l'intérieur contient un gaz.

4. Semelle selon la revendication 1, 2 ou 3, caractérisée en ce que les couches intermédiaires élastiques (3) consistent en une matière plastique faiblement expansée ayant une densité comprise entre 0,6 et 0,9.

5. Semelle selon l'une des revendications 1 à 4, caractérisée en ce que les couches intermédiaires élastiques (3) sont disposées à une distance de la surface supérieure (5) de la semelle qui est comprise entre un tiers et la moitié de l'épaisseur moyenne de la semelle dans la zone de l'avant du pied.

6. Semelle constituée de couches individuelles en bois ou matières analogues à du bois, selon l'une des revendications 1 à 5, caractérisée en ce qu'une couche est remplacée par une couche intermédiaire élastique (3).

7. Semelle selon l'une des revendications 1 à 6, caractérisée en ce que la couche intermédiaire élastique (3) voisine de la surface supérieure (5) de la semelle comporte, sur sa face supérieure tournée vers cette surface de la semelle, une forme à courbure à trois dimensions, adaptée sur le plan orthopédique à la plante du pied, la face inférieure de cette couche étant par contre uniquement incurvée dans la direction longitudinale de la semelle.

8. Semelle selon l'une des revendications 1 à 7, caractérisée en ce que les couches intermédiaires élastiques (3) munies, sur leur face supérieure et/ ou sur leur face inférieure, de saillies, par exemple de tétons, pénétrant dans les parties voisines (1,2), en bois ou matières analogues à du bois, de la semelle.

9. Semelle selon l'une des revendications 1 à 8, caractérisée en ce que les parties de semelle (1,2) en bois ou matières analogues à du bois sont divisées au moins une fois par des espaces intermédiaires (6) s'étendant transversalement à la direction longitudinale de la semelle et remplis d'une matière de remplissage (7) et sont reliées entre elles par les couches intermédiaires élastiques (3).

10. Semelle selon la revendication 9, caractérisée en ce que la matière de remplissage (7) consiste, dans le cas de semelles de faible épaisseur, en une matière plastique non expansée, par exemple du polyuréthanne, du chlorure de polyvinyle ou un caoutchouc thermoplastique, collée, coulée ou injectée dans les espaces intermédiaires (6).

11. Semelle selon la revendication 9, caractérisée en ce que la matière de remplissage consiste, dans le cas de semelles de forte épaisseur, en une matière plastique expansée, de préférence en polyuréthanne expansé.

12. Semelle selon l'une des revendications 1 à 11, caractérisée en ce que, dans la zone des espaces intermédiaires (6), les couches intermédiaires élastiques (3) comportent des trous (8) que traverse la matière de remplissage (7).

13. Semelle selon l'une des revendications 1 à 12, caractérisée en ce que la matière de remplissage (7) est constituée de la même matière que les couches intermédiaires élastiques et est, de préférence, réalisée, au moins partiellement, en une seule pièce avec les couches intermédiaires élastiques (3).

14. Semelle selon l'une des revendications 1 à 13, caractérisée en ce que, au moins dans la zone marginale tournée vers la surface supérieure (5) de la semelle, de préférence également dans la zone marginale tournée vers la surface d'usure, la largeur (B) des espaces intermédiaires (6) - mesurée suivant la direction longitudinale de la semelle - est plus grande que la plus petite largeur dans la zone centrale intermédiaire.

15. Semelle selon la revendication 14, caractérisée en ce que les zones marginales plus larges se raccordent par un congé à la zone centrale.

16. Semelle selon les revendications 14 et 15, caractérisée en ce que les zones marginales plus larges se raccordent tangentiellemenù à chaque surface de la semelle.

17. Semelle selon l'une des revendications 1 à 16, caractérisée en ce que, dans le bord d'une couche intermédiaire élastique (3) qui constitue une partie de la surface latérale de la semelle, il est prévu des ouvertures (9) dans lesquelles peuvent s'ancrer des éléments servant à fixer la tige de la chaussure.

18. Semelle selon la revendication 17, caractérisée en ce que les ouvertures (9) ont, en section transversale, une forme ovale dont la plus grande dimension s'étend suivant la direction longitudinale de la semelle.

19. Semelle selon la revendication 17 ou 18, caractérisée en ce que les éléments de fixation sont constitués par des via pouvant se visser dans les ouvertures (9).

20. Semelle selon la revendication 17 ou 18, caractérisée en ce que les éléments de fixation sont constitués par des tiges munies de crochets qui coopérent avec des saillies situées à l'intérieur des ouvertures (9).

21. Semelle selon la revendication 17 ou 18, caractérisée en ce que, transversalement à la direction longitudinale de la semelle, les ouvertures (9) s'étendent sur toute la largeur de la semelle et en ce que les éléments de fixation sont constitués par deux tiges ou analogues pouvant s'engager chacune dans une ouverture (9), à partir des deux côtés, ces tiges pouvant être réunies à leurs extrémités en regard par un dispositif d'accouplement.

22. Semelle selon la revendication 17 ou 18, caractérisée en ce que, transversalement à la direction longitudinale de la semelle, les ouvertures (9) s'étendent sur toute la largeur de la semelle et en ce que les éléments de fixation sont constitués par des cordons, rubans ou analogues passant par les ouvertures (9) et pouvant être reliés à la tige de la chaussure.

23. Semelle selon l'une des revendications 17 à 22, caractérisée en ce qu'il est prévu, dans le prolongement axial des ouvertures (9), des saillies en forme de douille (10) s'étendant à partir du bord de la couche intermédiaire élastique (3).

24. Semelle selon l'une des revendications 1 à 23, caractérisée en ce que la semelle d'usure (4) est réalisée en une seule pièce avec la matière de remplissage (7) des espaces intermédiaires (6).

25. Procédé de fabrication d'une semelle selon l'une des revendications 1 à 24, caractérisé en ce qu'on relie par collage les couches intermédiaires, préparées au préalable, à l'une au moins des parties voisines en bois ou matières analogues à du bois, la surface à relier de ces pièces en bois ou matières analogues à du bois étant éventuellement traitée au préalable avec une couche d'apprêt.

26. Procédé de fabrication d'une semelle selon l'une des revendications 1 à 24, caractérisé en ce qu'on place dans un moule l'une au moins des parties en bois ou matières analogues à du bois, voisines d'une couche intermédiaire, qui est éventuellement traitée au préalable par une couche d'apprêt sur la surface à relier à la couche intermédiaire, et en ce qu'on coule ou injecte ensuite dans ce moule la matière qui constitute la couche intermédiaire et qu'on laisse durcir dans le cas d'une couche intermédiaire compacte ou qu'on laisse mousser dans le cas d'une couche intermédiaire expansée.

27. Procédé selon la revendication 26, caractérisée en ce que, dans sa partie correspondant à la surface supérieure de la semelle, le moule présente une forme à courbure à trois dimension, adaptée sur le plan orthopédique à la plante du pied, et en ce que la partie en bois ou matière analogues à du bois mise en place dans cette partie du moule est constituée d'une couche mince, par exemple d'un contreplaqué ou d'une feuille de liège.

## Claims

1. Sole for shoes, consisting of wood or wood-like material as well as of a running sole (4), preferably of synthetic plastics material, noting that at least one intermediate layer (3) of elastic material is provided and extends approximately in parallel relation to the running surface and/or the upper sole surface (5) facing the sole of the foot and extends at least over the whole width of the sole and preferably extends over the whole length of the sole, characterized in that at least the part (1) arranged above the intermediate layer and optionally also the part (2) arranged below the intermediate layer consists of at least one layer of a wood veneer or of a cork foil and in that the adjacent intermediate layer (3) is directly, i.e. without any interlining, connected with the whole surface of said part (1, 2) consisting of at least one layer of a wood veneer or of a cork foil.

2. Sole according to claim 1, characterized in that the elastic intermediate layers (3) consist of an elastomeric synthetic plastics material, for example of thermoplastic rubber or, respectively, of polyurethane, or of a synthetic plastics material having properties similar to that of elastomers, such as, for example, of a plasticized polyvinyl chloride.

3. Sole according to claim 1, characterized in that the elastic intermediate layers (3) consist of polybutadiene, into which are optionally embedded small hollow spheres, the thin shell of which consists of a vinylidene chloride copolymer and the interior of which contains a gas.

4. Sole according to claim 1, 2 or 3, characterized in that the elastic intermediate layers (3) consist of a slightly foamed synthetic plastics material having a density between 0.6 and 0.9.

5. Sole according to any of claims 1 to 4, characterized in that the elastic intermediate layers (3) are arranged at such a distance from the upper sole surface (5) which corresponds to one third till one half of the mean sole thickness within the area of the forefoot.

6. Sole consisting of individual layers of wood or wood-like materials according to any of claims 1 to 5, characterized in that there is arranged an elastic intermediate layer (3) in place of one layer.

7. Sole according to any of claims 1 to 6, characterized in that the elastic intermediate layer (3) located adjacent the upper sole surface (5) has at its top side facing said sole surface a spatially bent shape orthopaedically adapted to the foot sole, whereas the bottom side of this layer is arcuately shaped only in longitudinal direction of the sole.

8. Sole according to any of claims 1 to 7, characterized in that the elastic intermediate layers (3) are provided at their top side and/or at their bottom side with protrusions, for example pins, penetrating into the adjacent sole part (1, 2) of wood or wood-like material.

9. Sole according to any of claims 1 to 8, characterized in that the sole parts (1, 2) consisting of wood or wood-like materials are at least once subdivided by interstices (6) transversely extending to the longitudinal direction of the sole and being filled with filler material (7) and are connected one with the other by elastic intermediate layers (3).

10. Sole according to claim 9, characterized in that in case of soles of small thickness the filler material (7) consists of non-foamed synthetic plastics material, for example of polyurethane, polyvinyl chloride or thermoplastic rubber, glued into, poured into or injected into the interstices (6).

11. Sole according to claim 9, characterized in that in case of soles of great thickness the filler material (7) consists of foamed synthetic plastics material, preferably of foamed polyurethane.

12. Sole according to any of claims 1 to 11, characterized in that holes (8) are provided in the elastic intermediate layers (3) within the area of the interstices (6), the filler material (7) extending through said holes.

13. Sole according to any of claims 1 to 12, characterized in that the filler material (7) consists of the same material as the elastic intermediate layers and is preferably at least partially made integral with the elastic intermediate layers (3).

14. Sole according to any of claims 1 to 13, characterized in that the width (B) of the interstices (6) is - as measured in longitudinal direction of the sole - greater within the marginal area facing the upper sole surface (5) and preferably in the marginal area facing the running surface than the smallest width in the intermediate middle area.

15. Sole according to claim 14, characterized in that the broader marginal areas pass over into the middle area in a rounded fashion.

16. Sole according to claim 14 and 15, characterized in that the broader marginal areas tangentially pass over into the respective sole surfaces.

17. Sole according to any of claims 1 to 16, characterized in that openings (9) are provided in that edge of an elastic intermediate layer (3) which forms a part of the sole side surface, said openings being adapted for anchoring therein fastening elements for fastening the shoe upper.

18. Sole according to claim 17, characterized in that the openings (9) are oval in cross section and are designed for extending with their longitudinal dimension in longitudinal direction of the sole.

19. Sole according to claim 17 or 18, characterized in that the fastening elements are formed of screws which can be screwed into the openings (9).

20. Sole according to claim 17 or 18, characterized in that the fastening elements are formed of pins provided with barbs and cooperating with protrusions within the interior of the openings (9).

21. Sole according to claim 17 or 18, characterized in that the openings (9) extend over the whole sole width in transverse relation to the longitudinal direction of the sole and in that the fastening elements are formed of two pins or the like which can be introduced into one respective opening (9) from both sides and which can be coupled at their opposing ends via a coupling means.

22. Sole according to claim 17 or 18, characterized in that the openings (9) extend over the whole sole width in transverse relation to the longitudinal direction of the sole and in that the fastening elements are formed of cords, tapes or the like, passed through the openings (9) and being suitable for being connected with the shoe upper.

23. Sole according to any of claims 17 to 22, characterized in that there are provided within the axial extension of the openings (9) bushing-like protrusions (10) protruding from the edge of the elastic intermediate layer (3).

24. Sole according to any of claims 1 to 23, characterized in that the running sole (4) is formed integral with the filler material (7) of the interstices (6).

25. Process for producing a sole according to any of claims 1 to 24, characterized in that the prefabricated intermediate layers are connected by glueing with at least one of the adjacent parts of wood or wood-like materials, noting that optionally the surface to be connected of these parts of wood or wood-like materials is pretreated with a primer.

26. Process for producing a sole according to any of claims 1 to 24, characterized in that at least one of the parts consisting of wood or wood-like materials and located adjacent one intermediate layer is placed into a mould and is optionally pretreated with a primer at its surface to be connected with the intermediate layer and in that subsequently the material forming the intermediate layer is poured or injected into the mould and is allowed to cure in case of a compact intermediate layer or, respectively, is allowed to foam in case of a foamed intermediate layer.

27. Process according to claim 26, characterized in that the mould has in its portion corresponding to the upper sole surface a spatially bent shape orthopaedically adapted to the foot sole and in that the part of wood or wood-like materials placed into said portion of the mould consists of a thin layer, for example of a wood veneer or of a cork foil.
